# EUROPÄISCHE PATENTSCHRIFT

(11) **EP 3 580 748 B1**
(45) Veröffentlichungstag und Bekanntmachung des Hinweises auf die Patenterteilung: **26.05.2021**
(21) Anmeldenummer: 18705590.0
(22) Anmeldetag: 12.02.2018
(51) Int. Cl.: G10D 3/00, G10D 3/16

(54) **AUFSATZ ZUR VERBESSERUNG DES KLANGERGEBNISSES FÜR STREICHINSTRUMENTE**
ATTACHMENT FOR IMPROVING THE SOUND OF BOWED STRINGED INSTRUMENTS
ÉLÉMENT DE RECOUVREMENT PERMETTANT D'AMÉLIORER LE SON D'INSTRUMENTS À CORDES

(30) Priorität: 13.02.2017 DE 202017100748 U
(43) Veröffentlichungstag der Anmeldung: 18.12.2019
(73) Patentinhaber: Dietz, Angelika, 68161 Mannheim (DE); Hohage, Erdmute-Maria, 69198 Schriesheim (DE)
(72) Erfinder: DIETZ, Angelika, 68161 Mannheim (DE)
(74) Vertreter: Becker & Kurig Partnerschaft Patentanwälte PartmbB
(86) Internationale Anmeldenummer: PCT/EP2018/053385
(87) Internationale Veröffentlichungsnummer: WO 2018/146290

(56) Entgegenhaltungen:
- WO-A1-2016/031790
- CN-U- 203 573 631
- DE-U1- 29 515 667
- US-A- 564 091
- US-A- 643 125
- US-A- 2 477 365
- US-A- 2 820 388
- US-A- 5 783 762
- US-A1- 2006 225 560
- US-B1- 7 595 441

## Beschreibung

### Gebiet der Erfindung

Die vorliegende Erfindung beschäftigt sich mit der Klangveränderung eines Streichinstruments mittels eines Aufsatzes, der am Bogen des Streichinstruments angebracht wird und zur Verbesserung des Klangergebnisses von Streichinstrumenten dient.

### Stand der Technik

Zur Tonerzeugung wird bei Streichinstrumenten mit einem bespannten Bogen über die Saiten gestrichen. Hierbei wird der Haftgleiteffekt (Stick-Slip-Effekt) ausgenutzt, durch den es zu einem raschen Wechsel von Haftreibung und Bewegung zwischen Bogenhaar und Saite kommt, der die Saite zu Schwingungen anregt. Die Bogenbespannung, Bezug genannt, besteht typischerweise aus Rosshaar, welches mit Kolophonium eingerieben wird, um die Haftreibung zu erhöhen. Die Saitenschwingung wird über einen Steg auf den Resonanzkörper des Streichinstruments übertragen, womit ein hörbarer Ton erzeugt wird. Der Klang des Instruments wird entsprechend neben dem Resonanzkörper auch durch das Schwingungsverhalten der Saite beeinflusst, z.B. durch das angeregte Schwingungsspektrum der Saite und das Dämpfungs- bzw. Abklingverhalten. Eine Wechselwirkung der Saite mit dem Streichinstrument bzw. dem Bogen tritt an drei Stellen auf: am Instrumentensteg, zwischen Saite und Bezug und am Punkt an dem die Saite auf das Griffbrett gedrückt wird. Der Klang eines Instrumentes wird darüber hinaus auch durch die körperliche Fitness und Beweglichkeit des Spielers beeinflusst, da diese zu hörbaren Veränderungen beim Spielen führen.

Ziel der vorliegenden Erfindung ist es durch eine Beeinflussung des Schwingungsverhaltens, eine Klangveränderung, insbesondere eine Klangverbesserung, des Streichinstruments zu erreichen. Da der Klang des Instruments beim Spielen negativ durch eine verkrampfte Handhaltung und damit eine zu starre Kopplung zwischen Hand und Bogen beeinflusst wird ("Kratzen" beim Strich), ist es das Ziel, Mittel bereit zu stellen, die dem entgegenwirken.

### Zusammenfassung der Erfindung

Die Lösung besteht darin, durch Hinzufügen eines Aufsatzes aus einem elastischen Material Einfluss auf die Wechselwirkung zwischen Saite und Bezug zu nehmen, um das Schwingungsverhalten der Saiten zu beeinflussen und damit die Klangcharakteristik des Streichinstruments zu verändern. Als eine Art Dämpfungselement unterstützt dieser eine lockere Handhaltung und führt so zu einer Klangverbesserung.

Erfindungsgemäß wird das Problem gelöst durch einen Bogenaufsatz mit den Merkmalen des Anspruchs 1.

Vorteilhafte Ausgestaltungen und Weiterbildungen der Erfindung ergeben sich durch die Merkmale der Unteransprüche.

### Kurze Beschreibung der Zeichnung

Im Folgenden werden beispielhafte Ausführungsformen der Erfindung mit Bezug auf die Figuren genauer beschrieben, wobei
Figur 1 eine abgewickelte Ansicht einer Ausführungsform eines Bogenaufsatzes zeigt;
Figur 2 eine 3D-Ansicht des Bogenaufsatzes zeigt;
Figur 3 eine abgewickelte Ansicht einer weiteren Ausführungsform eines Bogenaufsatzes zeigt;
Figur 4 eine Ansicht in Längsrichtung einer Ausführungsform des Bogenaufsatzes zeigt; und
Figur 5 eine Ansicht in Längsrichtung einer weiteren Ausführungsform des Bogenaufsatzes mit anderer Laschen-Konfiguration zeigt.

### Ausführliche Beschreibung der Erfindung

In den Figuren 1 und 2 ist die Struktur einer Ausführungsform eines Bogenaufsatzes 1 dargestellt. Fig. 1 zeigt hierbei eine entfaltete (flachgedrückte) Ansicht der strukturellen Elemente des in Fig. 2 in einer 3D-Ansicht dargestellten Bogenaufsatzes. In Fig. 2 ist weiter ein Griffende eines Bogens 21 gezeigt, auf den der Bogenaufsatz 1 aufgesetzt werden soll. Einfachheitshalber ist der Bogen ohne Bogenbewicklung und ohne Daumenleder dargestellt, deren Anordnung dem Fachmann bekannt ist.

Ein zentrales Element des aus einem elastischen Material bestehenden Bogenaufsatzes 1 bildet das Trägerelement 2, welches hergestellt ist und welches eine längliche Form aufweist, wobei die Form so angepasst ist, dass das Trägerelement 2 am Griffende eines Bogens 21 auf einer Stange 22 des Bogens aufliegen kann. In den Figuren ist das Trägerelement 2 zwar flach skizziert, es kann jedoch eine allgemeinere Form aufweisen. Das Trägerelement wird bevorzugt so gerundet sein, dass es an eine runde Form der Bogenstange 22 angepasst ist und auf einer solchen formschlüssig aufliegen kann, wobei kleinere Abweichungen durch die Elastizität des Materials ausgeglichen werden. Das Trägerelement weist also im Falle einer (kreis-)runden Bogenstange 22 in etwa die Form eines Kreisbogens bzw. einer Hälfte eines Kreis-Zylindermantels auf, der parallel zur Längsrichtung des Zylinders geschnitten wurde, d.h. Kreisbogen ist hier nicht als eine Linie zu verstehen, sondern Kreisbogen mit einer gewissen Dicke in Radialrichtung. Dies ist in Fig. 4 dargestellt, welche eine Ansicht in Längsrichtung eines beispielhaften Bogenaufsatzes zeigt. Unter Breite des Trägerelements ist dann die Ausdehnung senkrecht zur Längsrichtung und senkrecht zur gedachten Linie Bogenstange-Bezug zu verstehen, also im Falle eines Halbkreisbogens in etwa der Durchmesser und nicht der Umfang des Kreisbogens.

Die Anpassung der Form des Trägerelements betrifft vor allem eine Anpassung an einen runden Umfang der Bogenstange, kann jedoch auch eine Anpassung an eine Längskrümmung der Bogenstange betreffen, wobei letzteres aufgrund der Elastizität des Materials meist nicht notwendig ist. Allerdings ist es möglich, an der Seite des Trägerelements, die auf dem Bogen aufzuliegen kommt, ein Aushöhlung bzw. Vertiefung vorzusehen (in den Figuren nicht dargestellt), so dass sich dort befindende Teile des Bogens, z.B. die Bogenbewicklung, oder das Daumenleder, vor Beschädigung geschützt werden. An dieser Stelle weist das Trägerelement eine entsprechend geringere Dicke auf. Vorzugsweise befindet sich diese Vertiefung in der Nähe des zweiten Befestigungselements.

Weiter ist an einer Längsseite des Trägerelements 2 eine erste Grifffläche 10 angeordnet, die ebenfalls aus dem elastischen Material besteht und einen ersten Abschnitt 12 und einen zweiten Abschnitt 14 aufweist. Der erste Abschnitt 12 ist dabei so angepasst, dass er geeignet ist, zumindest teilweise an einer Seite eines Bogenfrosches 26 anzuliegen. Bei der typischen Bogenhandhaltung werden hier die Enden von Mittel- und Ringfinger platziert. Der zweite Abschnitt 14 (auf dem die Zeigefingerspitze bzw. die Innenseite des Zeigefingers aufliegt) der ersten Grifffläche 10 schließt sich an den ersten Abschnitt 12 in Richtung Bogenmitte (die Richtung bezieht sich hier auf die Orientierung im am Bogen angebrachten Zustand des Aufsatzes) an und ist in seiner Ausdehnung senkrecht zum länglichen Trägerelement 2 so bemessen, dass sichergestellt ist, dass der zweite Abschnitt 14 das Spiel nicht behindert, d.h. der Bezug 24 darf vom zweiten Abschnitt 14 nicht berührt werden.

Auf der anderen Längsseite des Trägerelements 2 sind eine Stabilisierungsfläche 6 und eine zweite Grifffläche 8 angeordnet. Die Stabilisierungsfläche 6 ist so angepasst, dass sie zumindest teilweise an dem Bogenfrosch 26 an der dem ersten Abschnitt 12 der ersten Grifffläche 10 gegenüberliegenden Seite anliegen kann. An die Stabilisierungsfläche schließt sich auf der von einem an einem Stangenende anzubringenden Ende des Trägerelements abgewandten Seite die zweite Grifffläche 8 an. Diese ist, ähnlich wie der zweite Abschnitt 14 der ersten Grifffläche, in ihrer Ausdehnung so an den Bogen 21 angepasst, dass sie nicht mit dem Bezug 24 in Berührung kommen kann. Auf der zweiten Grifffläche kommt bei der normalen Bogen-Handhaltung der Daumen zum Liegen. Vorzugsweise bleibt ein Spalt zwischen der Stabilisierungsfläche 6 und der zweiten Grifffläche 8 offen, um zu ermöglichen, dass die zweite Grifffläche 8 nach innen um die Bogenstange 22 gebogen werden kann.

Das Trägerelement 2 ist erfindungsgemäß dicker ausgebildet als die Stabilisierungsfläche 6 und die erste und die zweite Grifffläche 10, 8. Das Trägerelement 2 ist relativ steif und formstabil. Dies ermöglicht es an der Längsseite des Trägerelements 2, an der auch die Stabilisierungsfläche 6 und die zweite Grifffläche 8 angeordnet sind, weiter eine Lasche 4 benachbart der zweiten Grifffläche 8 anzuordnen, welche sich von der Oberseite der Bogenstange 22 nach außen erstreckt, d.h. die Lasche 4 dehnt sich in etwa senkrecht zur Ebene aus, welche durch Stange 22 und Bezug 24 des Bogens 21 verläuft, wenn der Aufsatz am Bogen angebracht ist. Beim Spielen kann hier der Zeigefinger aufgelegt werden, was zu einer Änderung der Führung des Bogenarms und damit zu einer Klangveränderung führt.

Der strukturelle Aufbau des Bogenaufsatzes 1 ist also wie folgt: die erste Grifffläche 10 ist parallel zur Stabilisierungsfläche 6 und zur zweiten Grifffläche 8, die in einer gemeinsamen Ebene angeordnet sind; die erste Grifffläche 10 einerseits und die Stabilisierungsfläche 6 und die zweite Grifffläche 8 andererseits sind angepasst, um auf gegenüberliegenden Seiten des Griffendes des Bogens 21 anzuliegen und werden durch das Trägerelement 2, das angepasst ist auf der Oberseite der Bogenstange 22 aufzuliegen, verbunden. Die Stabilisierungsfläche 6, die zweite Grifffläche 8 und die Lasche 4 sind, vom am Bogenende anzuordnenden Ende des Bogenaufsatzes 1 aus gesehen, der Reihe nach an derselben Seite des Trägerelements 2 angeordnet, wobei sich die Lasche 4 in etwa senkrecht zur Stabilisierungsfläche 6 bzw. zur zweiten Grifffläche 8 erstreckt.

Das dünne elastische Material der zweiten Grifffläche 8 und des zweiten Abschnitts 14 der ersten Grifffläche 10 ermöglichen es, dass sich die zweite Grifffläche 8 und der zweite Abschnitt 14 der Form der Bogenstange 22 anpassen und sich, aufgrund des Fingerdrucks des Spielers, um diese legen, so dass ein optimales Festhalten des Bogens 21 beim Spielen erreicht wird.

Zum Befestigen des Bogenaufsatzes 1 sind an den Enden des länglichen Trägerelements 2 Befestigungselemente 16, 18 angebracht (in Figur 1 symbolisch dargestellt; ihre genaue Anordnung und Größe kann variieren). Ein erstes Befestigungselement 18 ist angepasst, um am Bogenstangenende, an dem sich die Froschschraube 28 befindet, befestigt zu werden. Bevorzugt ist das erste Befestigungselement 18 so ausgelegt, dass es mit dem Stangenende in Eingriff gebracht werden kann, z.B. eine elastische Öse, die über das Stangenende gestülpt werden kann. Ein zweites Befestigungselement 16 ist angepasst, um an der Bogenstange befestigt zu werden, wobei es bevorzugt so ausgelegt ist, dass es mit der Bogenstange 22 in Eingriff gebracht werden kann, z.B. ein U-förmiges, elastisches Element, das über die Stange 22 geschoben wird, so dass diese zwischen den beiden Schenkeln des U-förmigen Elements zum Liegen kommt. In diesen Beispielen bewirkt die Elastizität der Öse bzw. des U-förmigen Elements eine Kraft, welche die Befestigungselemente und damit den Bogenaufsatz festhält. Die Befestigungselemente 16, 18 sind vor allem an dem Trägerelement 2 befestigt. Weiter ist auch eine zumindest teilweise Befestigung an den Enden der ersten Grifffläche 10 und der Stabilisierungsfläche 6 möglich; dadurch lässt sich insbesondere die Form der ersten Grifffläche und der Stabilisierungsfläche an den Rändern stabilisieren.

Auf einer Längsseite des Trägerelements 2 sind also der erste Abschnitt 12 der ersten Grifffläche 10 benachbart dem ersten Befestigungselement 18 und der zweite Abschnitt 14 der ersten Grifffläche 10 benachbart dem zweiten Befestigungselement 16 angeordnet. Auf der anderen Längsseite des Trägerelements 2 sind die Stabilisierungsfläche 6 benachbart dem ersten Befestigungselement 18, die zweite Grifffläche 8 benachbart der Stabilisierungsfläche 6 in Richtung des zweiten Befestigungselements 16 und gegebenenfalls die Lasche 4 benachbart dem zweiten Befestigungselement 16 angeordnet.

Weiterhin sind die außenliegenden Oberflächen, d.h. die Oberflächen die vom Bogen wegweisen sollen, des Trägerelements 2, der Stabilisierungsfläche 6 und der ersten 10 und zweiten Grifffläche 8 mit Noppen versehen (in den Figuren nicht dargestellt). Die gesamte Außenfläche (vom Bogen abgewandte Fläche des Bogenaufsatzes, wenn dieser auf den Bogen aufgesetzt ist) des Bogenaufsatzes ist also mit Noppen versehen. Die Erfinder haben festgestellt, dass diese Ausgestaltung vorteilhaft ist, da sie zu einer Klangverbesserung, d.h. zu einer Vergrößerung des Klangvolumens, führt; der Klang des Instrumentes wird intensiver, voller, sauberer (Intonation). Ebenso erhöhen die Noppen die Griffigkeit des Bogenaufsatzes, ein Rutschen der Finger des Spielers wird also unterdrückt, was wiederum ein Halten des Bogens mit weniger Kraftaufwand (lockerer) ermöglicht. Es findet also in eine Lockerung des Bogengriffes statt, die ein Beeinträchtigen des Schwingungsverhaltens des Bogens und des Bezugs vermindert und insbesondere auch helfen kann, technische Fehler (Kratzen beim Strich) des Spielers auszugleichen. Auch führen die Noppen zu einer Massagewirkung bzw. Stimulierung der Finger des Spielers, durch welche die Finger geschmeidiger werden und sich besser an den Bogen anpassen. Dadurch entsteht eine optimale Übertragung - optimal im Sinne des individuellen Spielers und seiner anatomischen und physischen Voraussetzungen - von Kraft, Druck und Geschwindigkeit auf die Bogenführung, was Auswirkungen auf die Klangveränderung hat und auch ein längeres, ermüdungsfreies und schmerzfreies Spielen erleichtert.

Der Bogenaufsatz ist aus einem Kunststoff oder einem kunststoffähnlichen Material, nämlich aus einem Elastomer, z.B. Gummi, hergestellt. Bevorzugt bestehen das Trägerelement 2, die Lasche 4, die Stabilisierungsfläche 6, die erste Grifffläche 10 und die zweite Grifffläche 8 aus demselben Material, wobei weiter bevorzugt der Bogenaufsatz 1 einstückig hergestellt ist. Auch die Befestigungselemente 16, 18 bestehen bevorzugt aus einem Elastomer, wobei hier eine relativ steife Ausführung gewählt ist, um eine sichere Anbringung am Bogen 21 ermöglichen. Beim verwendeten Material muss insbesondere auf einen eventuellen Weichmacher geachtet werden, da ein solcher schädliche Auswirkungen auf die Lacke des Streichinstruments und des Bogens haben kann. Weiter wird das Material zweckmäßigerweise durch seine Härte spezifiziert, die bevorzugt zwischen Shore-A 40 und Shore-A 60 liegen sollte. Weitergehend ist eine Härte des elastischen Materials zwischen Shore-A 40 und Shore-A 94 möglich. Zur weiteren Stabilisierung ist es möglich, Verstärkungen aus Plastik oder Metall vorzusehen.

Die Abmessungen des Bogenaufsatzes sind jeweils passend für den Streichinstrumentenbogen gewählt. Bei den folgenden Angaben bezieht sich "Länge" auf eine Richtung parallel zur Längsrichtung des länglichen Trägerelements 2, "Breite" auf eine Richtung senkrecht dazu und "Dicke" auf die Dicke des im Wesentlichen flachen Materials. Erfindungsgemäße Abmessungen sind für das Trägerelement 2 eine Länge von 8 cm bis 20 cm, bevorzugt von 12 cm bis 16 cm, eine Breite von 0,5 cm bis 2,0 cm, bevorzugt von 0,8 cm bis 1,2 cm, und eine Dicke von 0,05 cm bis 0,5 cm, bevorzugt von 0,1 cm bis 0,3 cm. Das Trägerelement 2 ist vorzugsweise so lang, dass das zweite Befestigungselement 16, vom Bogenstangenende (an dem der Bogen gegriffen wird) aus gesehen, hinter einer Bogenbewicklung an der Bogenstange angebracht wird, um zu vermeiden, dass die Bewicklung beschädigt wird. Die Lasche 4 entspricht in ihrer Dicke in etwa der Dicke des Trägerelements 2 und weist eine Länge von 5 cm bis 10 cm und eine Breite von 0,5 cm bis 2 cm auf.

Die Stabilisierungsfläche 6 und die erste und die zweite Grifffläche 10, 8 sind relativ dünn und weich. Die Dicke des Materials an diesen Flächen beträgt 0,05 cm bis 0,2 cm. Die Länge des ersten Abschnitts 12 der ersten Grifffläche 10 beträgt 4 cm bis 8 cm, bevorzugt 5 cm bis 7 cm. Die Länge des zweiten Abschnitts 14 der ersten Grifffläche 10 beträgt 4 cm bis 12 cm, bevorzugt 7 cm bis 9 cm. Die Länge der Stabilisierungsfläche 6 beträgt 2 cm bis 6 cm, bevorzugt 3 cm bis 5 cm. Die Länge der zweiten Grifffläche 8 beträgt 2 cm bis 5 cm, bevorzugt 3 cm bis 4 cm. Die Breiten von Stabilisierungsfläche 6 und erstem Abschnitt 12 der ersten Grifffläche 10 liegen im Bereich von 2 cm bis 5 cm, bevorzugt von 3 bis 4 cm. Die Breiten von zweiter Grifffläche 8 und zweitem Abschnitt 14 der ersten Grifffläche 10 liegen im Bereich von 1 cm bis 5 cm, bevorzugt von 2 bis 3 cm.

Die Noppen sind über die Außenfläche verteilt und weisen einen Durchmesser von 0,1 cm bis 1,0 cm, bevorzugt von 0,3 cm bis 0,7 cm, weiter bevorzugt von 0,5 cm, und eine Höhe von 0,1 cm bis 1,0 cm, bevorzugt von 0,3 cm bis 0,7, weiter bevorzugt 0,5 cm, auf. Diese Abmessungen beziehen sich auf den Noppendurchmesser an der Basis der Noppe, wo die Noppe an der jeweiligen Oberfläche angebracht ist. Die Noppen erstrecken sich bevorzugt zunächst im Wesentlichen senkrecht mit gleichbleibendem - oder nur langsam abnehmendem - Durchmesser von der Oberfläche weg und verjüngen sich dann in einem oberen Höhenbereich der Noppe, der bevorzugt etwa ein Drittel der Gesamthöhe einnimmt. Bei einer beispielhaften Noppe mit einer Höhe von 0,5 cm nimmt der Durchmesser ausgehend von 0,5 cm zunächst auf 0,3 cm bei einer Höhe von 0,33 cm ab und nimmt dann auf Null bei einer Höhe von 0,5 cm (gleich der Gesamthöhe) ab. Bevorzugt verläuft diese letzte Abnahme so, dass eine abgerundete Form - im Wesentlichen ein Kugelsegment - ausgebildet wird.

Der Abstand benachbarter Noppen zueinander wird zweckmäßigerweise als Vielfaches des Durchmessers der verwendeten Noppen angeben. Hier wird ein Abstand der Mittelpunkte der Noppen bevorzugt, der das ein- bis zweifache des Noppendurchmessers beträgt. Es sind beliebige Anordnungen möglich, z.B. eine parallele oder versetzte Reihung, ein quadratisches Gitter, eine Rautenanordnung, ein hexagonales Gitter, oder auch eine nicht regelmäßige Anordnung.

Da der Bogenaufsatz 1 in wesentlichen Teilen an den Bogen 21 (und dessen Abmessungen) angepasst sein muss, wird der Fachmann die jeweiligen konkreten Abmessungen aus den obigen Bereichen auswählen, hierbei ist insbesondere bei den Breiten von zweiter Grifffläche 8 und zweitem Abschnitt 14 zu beachten, dass eine Bespielbarkeit der gesamten Länge des Bezugs 24 des Bogens 21 gewährleistet sein sollte, und diese dementsprechend nicht bis zum Bezug 24 erstrecken sollten. Auch wird natürlich eine Anpassung an die jeweilige Bogengröße (1/1-Bogen, 3/4-Bogen, 1/2-Bogen, ...) erfolgen.

Bei den Längenabmessungen wird bevorzugt, dass die Länge der ersten Grifffläche 10 und/oder die Summe der Längen von Stabilisierungsfläche 6, zweiter Grifffläche 8 und Lasche 4 der Länge des Trägerelements 2 gleichen.

Zu der Form der einzelnen Bestandteile, insbesondere der einzelnen Flächen, d.h. Stabilisierungsfläche, erste und zweite Grifffläche, erster und zweiter Abschnitt der ersten Grifffläche, des Bogenaufsatzes sei noch angemerkt, dass diese eine andere als die in den Figuren dargestellte (Rechteck, gerundet) Form (Rechteck, gerundet) aufweisen können. Zum Beispiel ist es denkbar, Ecken abzurunden, die Flächen trapezförmig, dreieckig, in Form eines allgemeinen Vierecks auszuführen, oder auch einzelne Ränder der Flächen abzurunden. Weiter ist auch jede beliebige andere Form möglich, der Fachmann wird diese zusammen mit den notwendigen Abmessungen entsprechend auswählen. Die oben angegebenen Abmessungen stellen dann eine mittlere bzw. maximale Abmessung/Ausdehnung des jeweiligen Bestandteils des Bogenaufsatzes dar.

Hierbei verjüngt sich der zweite Abschnitt (14) der ersten Grifffläche (10) vorzugsweise in Richtung des zweiten Befestigungselements (16). Dies ist beispielhaft in Fig. 3 dargestellt, die ansonsten der Fig. 1 entspricht. Dabei nimmt die Breite des zweiten Abschnitts (14) von wie gehabt zwischen 1 cm und 5 cm, bevorzugt zwischen 2 cm und 3 cm, an der breiteren Seite auf zwischen 0,3 cm und 2,0 cm, bevorzugt zwischen 0,8 cm und 1,5 cm, an der schmaleren Seite ab.

Figur 5, welche ähnlich der Figur 4 ist, stellt eine weitere Ausführungsform des Bogenaufsatzes in einer Längsansicht dar. Diese Ausführungsform stimmt größtenteils mit der oben beschriebenen Ausführungsform überein; mit Ausnahme des nachfolgend genannten Unterschiedes ist die obige Beschreibung also auch hier gültig. Wieder ist an der Längsseite des Trägerelements 2 eine Lasche 40 benachbart der zweiten Grifffläche 8 angeordnet. Der einzige Unterschied zur Lasche 4 der obigen Ausführungsform besteht darin, dass sich die Lasche 40 dieser Ausführungsform im auf den Bogen aufgesetzten Zustand nicht im Wesentlichen senkrecht zu zweiten Grifffläche 8 erstreckt, sondern mit der zweiten Grifffläche 8 einen Winkel α bildet, der zwischen 110° und 150° liegt. Die Lasche 40 erstreckt sich also vom Bogen aus weiter nach oben hinaus, so dass eine für tiefe Streicher, z.B. Cello, geeignete Konfiguration gebildet wird.

In einer nicht-erfindungssgemäßen alternativen Anordnung kann die Lasche etwas mit dem Trägerelement 2 überlappen. Die Lasche ist dann nicht mehr an einer Längsseite des Trägerelements 2 angeordnet, sondern in etwa in einer Mitte des Trägerelements 2. Diese alternative Anordnung ist in Figur 5 durch eine mit Strichlinien gezeichnete Lasche 42 dargestellt (die mit durchgezogenen Linien gezeichnete Lasche 40 entfällt dann entsprechend). Ansonsten gilt für die Lasche 42 mit alternativer Anordnung das oben im Zusammenhang mit Figur 5 in Bezug auf die Lasche 40 Ausgeführte. In Bezug auf die Längsrichtung befindet sich die Lasche 42 mit alternativer Anordnung zwischen der zweiten Grifffläche 8 und dem zweiten Befestigungselement 16. Der an der Position der Anbringung der (alternativen) Lasche 42 an dem Trägerelement 2 gemessene Winkel α (der nicht nochmals eingezeichnet ist) wird entsprechend zwischen einer Ebene, die in der Lasche 42 verläuft, und einer Ebene, die parallel zur zweiten Grifffläche 8 verläuft, bestimmt.

Die Lasche kann in einer weiteren Ausführungsform mit Noppen versehen sein.

### Bezugszeichenliste

- 1: Bogenaufsatz
- 2: Trägerelement
- 4: Lasche
- 6: Stabilisierungsfläche
- 8: zweite Grifffläche
- 10: erste Grifffläche
- 12: erster Abschnitt
- 14: zweiter Abschnitt
- 16: zweites Befestigungselement
- 18: erstes Befestigungselement
- 21: Bogen
- 22: Bogenstange
- 24: Bezug
- 26: Bogenfrosch
- 28: Froschschraube
- 40: Lasche
- 42: Lasche, mit alternativer Anordnung
- α: Winkel zwischen Lasche und zweiter Grifffläche

## Patentansprüche

1. Bogenaufsatz (1) aus einem elastischen Material für einen Bogen eines Streichinstruments, wobei der Bogenaufsatz aus einem Elastomer hergestellt ist, umfassend:
ein längliches Trägerelement (2), das angepasst ist, an einem Griffende des Bogens auf einer Bogenstange aufzuliegen, und das in Längsrichtung betrachtet im Wesentlichen die Form eines Kreisbogens aufweist;
ein erstes und ein zweites Befestigungselement (16, 18), die an den beiden Enden des länglichen Trägerelements angebracht sind,
wobei das erste Befestigungselement (18) angepasst ist, an einem Bogenstangenende befestigt zu werden, und das zweite Befestigungselement (16) angepasst ist, an der Bogenstange befestigt zu werden;
eine erste Grifffläche (10), die an einer ersten Längsseite des Trägerelements angebracht ist;
eine Stabilisierungsfläche (6) und eine zweite Grifffläche (8), die an einer der ersten Grifffläche gegenüberliegenden zweiten Längsseite des Trägerelements angebracht sind;
wobei ein erster Abschnitt (12) der ersten Grifffläche und die Stabilisierungsfläche (6) angepasst sind, zumindest teilweise an gegenüberliegenden Seiten eines Bogenfrosches anzuliegen, wobei der erste Abschnitt (12) der ersten Grifffläche und die Stabilisierungsfläche (6) benachbart dem ersten Befestigungselement (18) angeordnet sind;
wobei ein zweiter Abschnitt (14) der ersten Grifffläche und die zweite Grifffläche (8) angepasst sind zumindest teilweise an gegenüberliegenden Seiten der Bogenstange anzuliegen und jeweils eine Breite senkrecht zur Längsseite des Trägerelements aufweisen, die angepasst sind, kleiner zu sein als der Abstand einer Bogenbespannung zu einer Oberseite der Bogenstange, wobei der zweite Abschnitt (14) der ersten Grifffläche benachbart dem zweiten Befestigungselement (16) angeordnet ist und die zweite Grifffläche (8) benachbart der Stabilisierungsfläche (6) angeordnet ist,
und wobei das Trägerelement (2), die Stabilisierungsfläche (6) und die erste und zweite Grifffläche (8, 10) mit Noppen versehen sind;
**dadurch gekennzeichnet, dass**
das Trägerelement (2) eine Länge im Bereich von 8 cm - 20 cm, eine Breite im Bereich von 0,5 cm - 2,0 cm und eine Dicke im Bereich von 0,05 cm - 0,5 cm aufweist, und die Dicken von Stabilisierungsfläche (6) und erster und zweiter Grifffläche (8, 10) im Bereich von 0,05 cm - 0,2 cm liegen, wobei die Dicke des Trägerelements (2) größer ist als die Dicke der Stabilisierungsfläche (6) und der ersten und zweiten Grifffläche (8, 10); und
das Trägerelement (2) an der zweiten Längsseite zwischen der zweiten Grifffläche (8) und dem zweiten Befestigungselement (16) eine Lasche (4) aufweist, die benachbart dem zweiten Befestigungselement (16) angeordnet ist und die so eingerichtet ist, dass sie sich im auf den Bogen aufgesetzten Zustand im Wesentlichen senkrecht zur zweiten Grifffläche (8) erstreckt oder in einem Winkel (α) zwischen 110° und 150° zur zweiten Grifffläche (8) erstreckt.

2. Bogenaufsatz (1) gemäß Anspruch 1,
wobei das Trägerelement (2) auf der Seite, die angepasst ist auf dem Bogen aufzuliegen, eine Vertiefung in Form eines Bereichs mit verringerter Dicke aufweist.

3. Bogenaufsatz (1) gemäß einem der vorstehenden Ansprüche, wobei die Noppen einen Durchmesser von 0,1 cm - 1,0 cm, bevorzugt 0,3 cm - 0,7 cm, weiter bevorzugt 0,5 cm, aufweisen, eine Höhe von 0,1 cm - 1,0 cm, bevorzugt 0,3 cm - 0,7 cm, weiter bevorzugt 0,5 cm, aufweisen und einen Abstand, gemessen als Abstand der Mittelpunkte der Noppen, von 1 bis 2 mal dem Durchmesser der Noppen aufweisen.

4. Bogenaufsatz (1) gemäß einem der vorstehenden Ansprüche, wobei das elastische Material des Bogenaufsatzes eine Härte zwischen Shore-A 40 und Shore-A 94, bevorzugt zwischen Shore-A 40 und Shore-A 60, aufweist.

5. Bogenaufsatz (1) gemäß einem der vorstehenden Ansprüche, wobei der Bogenaufsatz (1) einstückig hergestellt ist.

6. Bogenaufsatz (1) gemäß einem der vorstehenden Ansprüche, wobei das erste und das zweite Befestigungsmittel (16, 18) angepasst sind, um mit dem Bogenstangenende bzw. der Bogenstange in Eingriff gebracht zu werden.

7. Bogenaufsatz (1) gemäß einem der vorstehenden Ansprüche, wobei die Stabilisierungsfläche (6), der erste und zweite Abschnitt (12, 14) der ersten Grifffläche, die zweite Grifffläche (8) und die Lasche (4) jeweils eine Form aufweisen, die ausgewählt ist aus: Rechteck, Trapez, Dreieck, allgemeines Viereck, Rechteck mit abgerundeten Ecken und/oder Rändern, Trapez mit abgerundeten Ecken und/oder Rändern, Dreieck mit abgerundeten Ecken und/oder Rändern, allgemeines Viereck mit abgerundeten Ecken und/oder Rändern.

8. Bogenaufsatz (1) gemäß einem der vorstehenden Ansprüche, wobei sich der zweite Abschnitt (14) der ersten Grifffläche (10) in Richtung des zweiten Befestigungselements (16) verjüngt, wobei die Breite des zweiten Abschnitts (14) von 1 cm - 5 cm, bevorzugt 2 cm - 3 cm, auf 0,3 cm - 2,0 cm, bevorzugt 0,8 cm - 1,5 cm, abnimmt.

## Claims

1. Bow attachment (1) made of an elastic material for a bow of a stringed instrument, wherein the bow attachment is made of an elastomer, comprising:
an oblong support element (2), which has been adapted to lie on a grip end of the bow stick, and which essentially has the shape of an arc when viewed in the longitudinal direction;
a first and a second fastening element (16, 18), which are attached to the two ends of the oblong support element,
wherein the first fastening element (18) is adapted to be attached to the bow-stick end, and the second fastening element (16) is adapted to be attached to the bow stick;
a first grip surface (10) attached to a first longitudinal side of the support element;
a stabilizing surface (6) and a second grip surface (8), which are attached to a second longitudinal side of the support element opposite the first grip surface;
wherein a first section (12) of the first grip surface and the stabilizing surface (6) are adapted to be at least partially attached to opposite sides of a bow frog, wherein the first section (12) of the first grip surface and the stabilizing surface (6) are arranged adjacent to the first fastening element (18);
wherein a second section (14) of the first grip surface and the second grip surface (8) are adapted at least partially to lie on opposite sides of the bow stick and each have a width perpendicular to the longitudinal side of the support element, which are adapted to be less than the distance of tensioned bow hair to a top side of the bow rod, wherein the second section (14) of the first grip surface is arranged adjacent to the second fastening element (16) and the second grip surface (8) is arranged adjacent to the stabilizing surface (6),
and wherein the support element (2), the stabilizing surface (6) and the first and second grip surfaces (8, 10) are provided with nubs;
**characterized in that**
the support element (2) has a length within a range of 8 cm - 20 cm, a width within a range of 0.5 cm - 2.0 cm, and a thickness within a range of 0.05 cm - 0.5 cm, and the thicknesses of the stabilizing surface (6) and the first and second grip surfaces (8, 10) are within a range of 0.05 cm - 0.2 cm, wherein the thickness of the support element (2) is greater than the thickness of the stabilizing surface (6) and of the first and second grip surfaces (8, 10); and
the support element (2) on the second longitudinal side between the second grip surface (8) and the second fastening element (16) has a lug (4), which is arranged adjacent to the second fastening element (16) and which is set up in such a way that it extends essentially perpendicular to the second grip surface (8) in the set-up state on the bow or extends at an angle (α) between 110° and 150° to the second grip surface (8).

2. Bow attachment (1) according to Claim 1, wherein the support element (2) on the side, which is adapted to lie on the bow, has a recess in the form of a region with reduced thickness.

3. Bow attachment (1) according to one of the preceding claims, wherein the nubs have a diameter of 0.1 cm - 1.0 cm, preferably 0.3 cm - 0.7 cm, being furthermore preferred, 0.5 cm, a height of 0.1 cm - 1.0 cm, preferably 0.3 cm - 0.7 cm, being furthermore preferred 0.5 cm, and a distance of one to two times the diameter of the nubs, thereby being measured as the distance of the centre points of the nubs.

4. Bow attachment (1) according to one of the preceding claims, wherein the elastic material of the bow attachment has a hardness between Shore-A 40 und Shore-A 94, preferably between Shore-A 40 and Shore-A 60,

5. Bow attachment (1) according to one of the preceding claims, wherein the bow attachment (1) is made as a single piece.

6. Bow attachment (1) according to one of the preceding claims, wherein the first and second fastening means (16, 18) are adapted to be engaged with the bow-stick end or the bow stick.

7. Bow attachment (1) according to one of the preceding claims, wherein the stabilizing surface (6), the first and second section (12, 14) of the first grip surface, the second grip surface (8) and the lug (4) each have a shape that has been selected from the following: Rectangle, trapezoid, triangle, general square, rectangle with rounded corners and/or edges, trapezoid with rounded corners and/or edges, triangle with rounded corners and/or edges, general square with rounded corners and/or edges.

8. Bow attachment (1) according to one of the preceding claims, wherein the second section (14) of the first grip surface (10) tapers in the direction of the second fastening element (16), wherein the width of the second section (14) decreases from a range of 1 cm - 5 cm, preferably 2 cm - 3 cm, to a range of 0.3 cm - 2.0 cm, preferably 0.8 cm - 1.5 cm.

## Revendications

1. Elément de recouvrement d'archet (1) dans un matériau élastique pour un archet d'un instrument à cordes, sachant que l'élément de recouvrement d'archet est fabriqué dans un élastomère, comprenant :
un élément de support allongé (2), qui est adapté pour reposer sur une extrémité de préhension de l'archet sur une baguette d'archet et qui comporte, vu dans la direction longitudinale, pour l'essentiel la forme d'un arc de cercle,
un premier et un deuxième élément de fixation (16, 18), qui sont montés aux deux extrémités de l'élément de support allongé,
sachant que le premier élément de fixation (18) est adapté pour être fixé à une extrémité de baguette d'archet et le deuxième élément de fixation (16) est adapté pour être fixé à la baguette d'archet,
une première surface de préhension (10), qui est montée sur un premier côté longitudinal de l'élément de support,
une surface de stabilisation (6) et une deuxième surface de préhension (8), qui sont montées sur un deuxième côté longitudinal de l'élément de support, opposé à la première surface de préhension,
sachant qu'une première section (12) de la première surface de préhension et la surface de stabilisation (6) sont adaptées pour s'appliquer au moins pour partie aux côtés opposés d'une hausse d'archet, sachant que la première section (12) de la première surface de préhension et la surface de stabilisation (6) sont disposées proches du premier élément de fixation (18),
sachant qu'une deuxième section (14) de la première surface de préhension et la deuxième surface de préhension (8) sont adaptées pour s'appliquer au moins pour partie sur les côtés opposés de la baguette d'archet et comportent respectivement une largeur perpendiculairement au grand côté de l'élément de support, qui sont adaptés pour être plus petits que l'écart entre un habillage d'archet et une face supérieure de la bague d'archet, sachant que la deuxième section (14) de la première surface de préhension est disposée proche du deuxième élément de fixation (16) et la deuxième surface de préhension (8) est disposée proche de la surface de stabilisation (6),
et sachant que l'élément de support (2), la surface de stabilisation (6) et la première et la deuxième surface de préhension (8, 10) sont munis de picots,
**caractérisé en ce que**
l'élément de support (2) comporte une longueur de l'ordre de 8 cm - 20 cm, une largeur de l'ordre de 0,5 cm - 2,0 cm et une épaisseur de l'ordre de 0,05 cm - 0,5 cm et les épaisseurs de surface de stabilisation (6) et de la première et deuxième surface de préhension (8, 10) se situent dans une plage de 0,05 cm - 0,2 cm, sachant que l'épaisseur de l'élément de support (2) est plus grande que l'épaisseur de la surface de stabilisation (6) et de la première et deuxième surface de préhension (8, 10),
et
l'élément de support (2) comporte sur le deuxième côté longitudinal entre la deuxième surface de préhension (8) et le deuxième élément de fixation (16) une languette (4), qui est disposée proche du deuxième élément de fixation (16) et qui est agencée de telle manière qu'elle s'étend à l'état posé sur l'archet pour l'essentiel perpendiculairement à la deuxième surface de préhension (8) ou s'étend dans un angle (α) entre 110° et 150° vers la deuxième surface de préhension (8).

2. Elément de recouvrement d'archet (1) selon la revendication 1, sachant que l'élément de support (2) sur le côté qui est adapté pour s'appliquer sur l'archet, comporte une cavité ayant la forme d'un secteur avec une épaisseur réduite.

3. Elément de recouvrement d'archet (1) selon l'une quelconque des revendications précédentes, sachant que les picots comportent un diamètre de 0,1 cm - 1,0 cm, de préférence 0,3 cm - 0,7 cm, de préférence encore de 0,5 cm, une hauteur de 0,1 cm - 1,0 cm, de préférence 0,3 cm - 0,7 cm, de préférence encore de 0,5 cm et comportent une distance, mesurée en tant que distance des centres des picots, de 1 à 2 fois le diamètre des picots.

4. Elément de recouvrement d'archet (1) selon l'une quelconque des revendications précédentes, sachant que le matériau élastique de l'élément de recouvrement d'archet comporte une dureté Shore se situant entre A40 et A94, de préférence une dureté Shore entre A40 et A60.

5. Elément de recouvrement d'archet (1) selon l'une quelconque des revendications précédentes, sachant que l'élément de recouvrement d'archet (1) est fabriqué en une seule pièce.

6. Elément de recouvrement d'archet (1) selon l'une quelconque des revendications précédentes, sachant que le premier et le deuxième moyen de fixation (16, 18) sont adaptés pour être mis en prise avec l'extrémité de baguette d'archet ou la baguette d'archet.

7. Elément de recouvrement d'archet (1) selon l'une quelconque des revendications précédentes, sachant que la surface de stabilisation (6), la première et la deuxième section (12, 14) de la première surface de préhension, la deuxième surface de préhension (8) et la languette (4) comportent respectivement une forme, qui est choisie à partir de : un rectangle, un trapèze, un triangle, un carré général, un rectangle avec des angles et/ou des bords arrondis, un trapèze avec des angles et/ou des bords arrondis, un triangle avec des angles et/ou des bords arrondis, un carré général avec des angles et/ou des bords arrondis.

8. Elément de recouvrement d'archet (1) selon l'une quelconque des revendications précédentes, sachant que la deuxième section (14) de la première surface de préhension (10) se rétrécit en direction du deuxième élément de fixation (16), sachant que la largeur de la deuxième section (14) diminue de 1 cm - 5 cm, de préférence de 2 cm - 3 cm, à 0,3 cm - 2,0 cm, de préférence 0,8 cm - 1,5 cm.
